# EUROPÄISCHE PATENTSCHRIFT

(11) **EP 0 919 380 B1**
(45) Veröffentlichungstag und Bekanntmachung des Hinweises auf die Patenterteilung: **30.10.2002**
(21) Anmeldenummer: 98116309.0
(22) Anmeldetag: 28.08.1998
(51) Int. Cl.: B41F 31/04

(54) **Dosierelemente in einem Farbkasten für Rotationsdruckmaschinen**
Metering elements in an ink fountain for rotary presses
Eléments doseurs dans un bac à encre pour des presses rotatives

(30) Priorität: 24.11.1997 DE 29720791 U
(43) Veröffentlichungstag der Anmeldung: 02.06.1999
(73) Patentinhaber: Heidelberger Druckmaschinen Aktiengesellschaft, 69115 Heidelberg (DE)
(72) Erfinder: Voge, Michael, Dr., 69254 Malsch (DE); Roskosch, Bernhard, 69168 Wiesloch (DE)

(56) Entgegenhaltungen:
- EP-A- 0 021 002
- EP-A- 0 754 551
- DE-A- 2 648 098
- DE-A- 4 341 243

## Beschreibung

Die Erfindung bezieht sich auf einen Farbkasten für Rotationsdruckmaschinen, mit nebeneinander angeordneten und auf unterschiedliche Abstände gegenüber einer Farbkastenwalze einstellbaren, zylindrischen Dosierelementen, von denen jedes jeweils einen keilförmig verlaufenden Dosierbereich bestimmt, drehbar gelagert sowie mit einer am Farbkasten befestigten elastischen Folie abgedeckt ist, wobei den Dosierelementen Stützkörper bzw. -bereiche zugeordnet sind, von denen jeder unter Federdruck stehend, indirekt über die Folie an einer Mantelfläche der Farbkastenwalze anliegt, nach dem Oberbegriff des Anspruchs 1.

In der EP 0 021 002 A1 ist ein der eingangs genannten Gattung entsprechender Farbkasten beschrieben, bei welchem in Umfangsrichtung der Farbkastenwalze gesehen ein Versatz zwischen den Stützkörpern oder -bereichen und den Dosierbereichen besteht (vgl. EP 0 021 002 A1, Figur 6, Position 17, 30) und sich der Dosierbereich jedes Dosierelements über die volle Zonenbreite erstreckt.

Bei ferneren Stand der Technik verkörpernden Ausführungen (DE 26 48 098 C3, DE 43 41 243 A1) sind zonenbreite Dosierelemente vorgesehen, die in Achsrichtung gesehen nebeneinander Stütz- und Dosierbereiche aufweisen.

Aufgabe der vorliegenden Erfindung ist es, bei durch eine elastische Folie abgedeckten Dosierelementen, den Verschleiß, z. B. an der Folie, zu verringern.

Gemäß der Erfindung wird die Aufgabe durch einen Farbkasten mit den Merkmalen des Anspruchs 1 gelöst.

Bei dieser Lösung kann der keilförmige Dosierbereich zur Einstellung der Farbfilmdicke verschwenkt werden, ohne daß die an ihm befestigten Stützkörper diese Schwenkbewegung ebenfalls ausführen. Durch die an den Stützkörpern vorgesehene Abflachung legen sich die Stützkörper an die Mantelfläche der Farbkastenwalze an, ohne daß sie der Schwenkbewegung der Dosierelemente folgen. Hierbei ist die Abflachung so ausgebildet, daß eine Flächenberührung zwischen Stützkörper und Farbkastenwalze besteht, so daß der Anpreßdruck verringert und das Verschleißverhalten der Folie wesentlich verbessert ist.

In einer vorteilhaften Ausgestaltung der Erfindung ist der Drehpunkt der Stützkörper an den Dosierelementen exzentrisch versetzt. Hierdurch ist ein keilförmiger Verlauf der Dosierbereiche bei geringen Herstellungskosten der Dosierelemente erreicht.

In einer vorteilhaften Ausgestaltung der Erfindung sind die Stützkörper als Stützringe ausgebildet, die beiderseits auf exzentrisch versetzten Zapfen an den Dosierelementen angeordnet sind. In einer alternativen Ausführung weisen die Stützkörper exzentrisch versetzte Zapfen auf, mit denen sie in exzentrisch versetzten Bohrungen in den Dosierelementen drehbar gelagert sind. Beide Ausführungen gewährleisten ein unabhängiges Verschwenken der Dosierelemente und eine flächige Anlage der Stützkörper an der Mantelfläche der Farbkastenwalze über die elastischen Folie.

Eine weitere vorteilhafte Ausgestaltung der Erfindung ist dadurch gekennzeichnet, daß die Abflachungen an den Stützkörpern einen Radius nach Innen aufweisen, der etwa dem Radius der Mantelfläche der Farbkastenwalze entspricht. Hiermit wird die Anlagefläche optimal vergrößert, so daß eine weitere Verschleißreduzierung bei verringertem Anstelldruck gewährleistet ist.

In einer weiteren vorteilhaften Ausgestaltung sind die Führungen als Stützkörper und zur Aufnahme der Dosierelemente gabelförmig ausgebildet, wobei die gabelförmigen Enden Abflachungen aufweisen.

Ein Ausführungsbeispiel der Erfindung ist in den Zeichnungen schematisch dargestellt.

Es zeigt:
- Fig. 1: eine Seitenansicht eines Farbkastens mit Farbkastenwalze,
- Fig. 2: einen Längsschnitt durch ein Dosierelement mit Stützringen,
- Fig. 3: einen Längsschnitt durch ein Dosierelement mit Stützringen,
- Fig. 4: eine Seitenansicht eines Stützringes,
- Fig. 5: einen Längsschnitt durch ein Dosierelement mit Stützkörpern,
- Fig. 6: einen Längsschnitt durch ein Dosierelement mit Stützkörpern,
- Fig. 7: eine Seitenansicht eines Stützkörpers,
- Fig.8: gabelförmige Führung mit Dosierelement.

Der Farbkasten 1 ist in bekannter Weise einer Farbkastenwalze 2 zugeordnet und nimmt die Farbe 3 auf. Zonenbreite Dosierelemente 4 sind gemäß Fig. 1 von Führungen 5 gehalten, die über Druckfedem 6 abgestützt sind, so daß die Dosierelemente 4 an die Mantelfläche der Farbkastenwalze 2 angedrückt werden. Die Dosierelemente 4 lassen sich über Antriebsmittel 7, Gewindespindel 8 und Stellkörper 9 verschwenken. Zum Schutz der Dosierelemente sind diese und die Führungen 5 mit einer elastischen Folie 10 abgedeckt.

Wie in Fig. 2 wiedergegeben, sind die Dosierelemente 4 mit einem keilförmigen Dosierbereich 11 versehen, an dem ein Arm 12 zum Verschwenken des Dosierelements 4 vorgesehen ist. Der Arm 12 ist über eine Koppel 13 mit dem Stellkörper 9 verbunden. Bei den Ausführungen gemäß Fig. 2 bis 4 sind beiderseits des Dosierbereichs 11 an dem Dosierelement 4 Zapfen 14 vorgesehen, auf denen Stützringe 15 verdrehbar aufgesetzt sind. Die Stützringe 15 weisen Abflachungen 16 auf, mit denen sie über die Folie 10 an der Mantelfläche der Farbkastenwalze 2 anliegen. Die Zapfen 14 sind, wie aus Fig. 4 ersichtlich, gegenüber dem Dosierbereich 11 exzentrisch versetzt und die Bohrungen der Stützringe sind ebenfalls exzentrisch versetzt, so daß die Abflachung 16 mit der größten Exzentrizität des Dosierbereichs 11 übereinstimmt. In Fig. 2 ist diese Stellung wiedergegeben, so daß der Dosierbereich zu der Mantelfläche der Farbkastenwalze 2 geschlossen ist und keinen Farbspalt bildet. In Fig. 3 ist das Dosierelement 4 verschwenkt, so daß der Dosierbereich 11 gegenüber der Mantelfläche der Farbkastenwalze 2 einen Abstand bildet, der dem Farbspalt entspricht. Die Abflachung 16 der Stützringe 15 steht somit über. Hierbei werden die Stützringe 15 über die Führung 5 und die Druckfedern 6 an die Mantelfläche der Farbkastenwalze 2 angedrückt.

In den Fig. 5 bis 7 sind Dosierelemente 4 gezeigt, bei denen beiderseits Bohrungen 17 vorgesehen sind, in die Zapfen 18 von Stützkörpern 19 eingesetzt sind. Auch hier sind die Dosierbereiche 20 keilförmig ausgebildet, so daß sie beim Verschwenken keilförmig verlaufen. Zu diesem Zwecke sind die Bohrungen 17 und die Zapfen 18 exzentrisch gegenüber dem Dosierbereich 20 versetzt, so daß beim Verdrehen des Dosierelements 4 der Spalt zur Mantelfläche der Farbkastenwalze 2 eingestellt werden kann. Die Stützkörper 19 weisen ebenfalls eine Abflachung 21 auf, die über die Folie 10 an der Farbkastenwalze 2 anliegen. In Fig. 5 ist der geschlossene Zustand des Dosierbereichs 20 und in Fig. 6 durch Verdrehen des Dosierelements 4 ein Spalt zwischen Dosierbereich 20 und Mantelfläche der Farbkastenwalze 2 wiedergegeben. Die Exzentrizität 21 des Zapfens 14 bzw. der Bohrung 17 mit Zapfen 18 wird entsprechend der gewünschten maximalen Spaltdicke 22 zwischen Dosierbereich 11, 20 und Mantelfläche der Farbkastenwalze 2 gewählt.

In einer alternativen Ausgestaltung der Erfindung kann die Abflachung 16, 21 an den Stützkörpem 15, 19 einen Radius r nach innen aufweisen, der etwa dem Radius der Mantelfläche der Farbkastenwalze 2 entspricht.

Fig. 8 zeigt eine Führung 5, die im Bereich der Dosierelemente 4 gabelförmig ausgebildet ist und zwischen den Enden 23 jeweils ein Dosierelement 4 über exzentrisch angeordnete Zapfen 14 aufnimmt. Abflachungen 16 an den Enden 23 liegen indirekt über die Folie 10 unter Federdruck an der Mantelfläche der Farbkastenwalze 2 an.

### BEZUGSZEICHENLISTE

- 1: Farbkasten
- 2: Farbkastenwalze
- 3: Farbe
- 4: Dosierelement
- 5: Führung
- 6: Druckfeder
- 7: Antriebsmittel
- 8: Gewindespindel
- 9: Stellkörper
- 10: Folie
- 11: Dosierbereich
- 12: Arm
- 13: Koppel
- 14: Zapfen
- 15: Stützring
- 16: Abflachung
- 17: Bohrungen
- 18: Zapfen
- 19: Stützkörper
- 20: Dosierbereich
- 21: Exzentrizität
- 22: Spaltdicke
- 23: Ende

## Patentansprüche

1. Farbkasten (1) einer Rotationsdruckmaschine, mit nebeneinander angeordneten und auf unterschiedliche Abstände gegenüber einer Farbkastenwalze (2) einstellbaren, zylindrischen Dosierelementen (4), von denen jedes jeweils einen keilförmig verlaufenden Dosierbereich (11, 20) bestimmt, drehbar gelagert sowie mit einer am Farbkasten (1) befestigten elastischen Folie (10) abgedeckt ist, wobei den Dosierelementen (4) Stützkörper (15, 19) oder -bereiche zugeordnet sind, von denen jeder unter Federdruck stehend, indirekt über die Folie (10) an einer Mantelfläche der Farbkastenwalze (2) anliegt,
**dadurch gekennzeichnet,**
**daß** sich der Dosierbereich (11, 20) nur über einen zwischen den Stützkörpern (15, 19) oder - bereichen liegenden Teil einer Zonenbreite erstreckt,
**daß** die Stützkörper (15, 19) oder -bereiche in Umfangsrichtung der Farbkastenwalze (2) gesehen versatzlos relativ zum Dosierbereich (11, 20) angeordnet sind und
**daß** jeder der Stützkörper (15, 19) oder -bereiche eine Abflachung (16) oder eine einen Radius (r) nach innen bildende Kontaktfläche aufweist und mit dieser unter dem Federdruck stehend, indirekt über die Folie (10) an der Mantelfläche anliegt.

2. Farbkasten nach Anspruch 1,
**dadurch gekennzeichnet,**
**daß** ein Drehpunkt des Dosierelements (4) exzentrisch versetzt ist.

3. Farbkasten nach Anspruch 1 oder 2,
**dadurch gekennzeichnet,**
**daß** Stützkörper als Stützringe (15) ausgebildet sind, die beiderseits auf exzentrisch versetzten Zapfen (14) an den Dosierelementen (4) angeordnet sind.

4. Farbkasten nach Anspruch 1 oder 2,
**dadurch gekennzeichnet,**
**daß** die Stützkörper exzentrisch versetzte Zapfen (18) aufweisen, mit denen sie in exzentrisch versetzten Bohrungen (17) in den Dosierelementen (4) drehbar gelagert sind.

5. Farbkasten nach einem der Ansprüche 1 bis 4,
**dadurch gekennzeichnet,**
**daß** die Abflachungen (16) an den Stützkörpern (15, 19) einen Radius r nach Innen aufweisen, der etwa dem Radius der Mantelfläche der Farbkastenwalze (2) entspricht.

6. Farbkasten nach Anspruch 1,
**dadurch gekennzeichnet,**
**daß** Führungen (5) zur Aufnahme der Dosierelemente (4) gabelförmig ausgebildet sind, wobei Enden (23) der Führungen (5) die Stützbereiche bildende Abflachungen (16) aufweisen.

## Claims

1. Ink fountain (1) for a rotary press, having cylindrical metering elements (4), which are arranged beside one another and can be adjusted to different distances with respect to an ink fountain roller (2), each of which determines a metering area (11, 20) running in a wedge shape, is rotatably mounted and is covered by a resilient film (10) fixed to the ink fountain (1), the metering elements (4) being assigned supporting bodies (15, 19) or regions, each of which bears on a circumferential surface of the ink fountain roller (2) under spring pressure, indirectly via the film (10), **characterized in that** the metering area (11, 20) extends only over part of a zone width lying between the supporting bodies (15, 19) or regions, **in that** the supporting bodies (15, 19) or regions are arranged with no offset relative to the metering area (11, 20), as viewed in the circumferential direction of the ink fountain roller (2), and **in that** each of the supporting bodies (15, 19) or regions has a flat (16) or a contact face forming a radius (r) on the inside and, with the latter under the spring pressure, bears on the circumferential surface indirectly via the film (10).

2. Ink fountain according to Claim 1, **characterized in that** a pivot of the metering element (4) is offset eccentrically.

3. Ink fountain according to Claim 1 or 2, **characterized in that** the supporting bodies are formed as supporting rings (15), which are arranged on both sides on eccentrically offset journals (14) on the metering elements (4).

4. Ink fountain according to Claim 1 or 2, **characterized in that** the supporting bodies have eccentrically offset journals (18), with which they are rotatably mounted in eccentrically offset holes (17) in the metering elements (4).

5. Ink fountain according to one of Claims 1 to 4, **characterized in that** the flats (16) on the supporting bodies (15, 19) have an inward radius r which corresponds approximately to the radius of the circumferential surface of the ink fountain roller (2).

6. Ink fountain according to Claim 1, **characterized in that** guides (5) for holding the metering elements (4) are shaped like forks, ends (23) of the guides (5) having the flats (16) forming the supporting regions.

## Revendications

1. Bac à encre ou encrier (1) d'une machine à imprimer rotative ou rotative d'impression, comprenant des éléments doseurs (4) cylindriques, qui sont disposés côte à côte, peuvent être réglés à des distances différentes par rapport à un rouleau d'encrier (2), et dont chacun détermine respectivement une zone de dosage (11, 20) en forme de coin, est monté en rotation et est recouvert d'un film élastique (10) fixé à l'encrier (1), des corps ou zones de support (15, 19) étant associés aux éléments doseurs (4), corps de support dont chacun, sous l'effet d'une pression de ressort, s'appuie indirectement par l'intermédiaire du film (10), sur une surface périphérique du rouleau d'encrier (2),
**caractérisé en ce que** la zone de dosage (11, 20) ne s'étend que sur une partie d'une largeur de zone située entre les corps ou zones de support (15, 19), **en ce que** les corps ou zones de support (15, 19), vu dans la direction périphérique du rouleau d'encrier (2), sont disposés sans décalage par rapport à la zone de dosage (11, 20), et **en ce que** chacun des corps ou zones de support (15, 19) présente une surface de contact formant un plat (16) ou un rayon (r) vers l'intérieur, et s'appuie avec celle-ci, sous l'effet de la pression de ressort, sur la surface périphérique, indirectement par l'intermédiaire du film (10).

2. Encrier selon la revendication 1, **caractérisé en ce qu'**un point ou centre de rotation de l'élément doseur (4) est décalé de manière excentrique.

3. Encrier selon la revendication 1 ou 2, **caractérisé en ce que** des corps de support sont réalisés sous la forme d'anneaux d'appui (15) qui sont disposés des deux côtés, sur des tourillons (14) décalés de manière excentrique sur les éléments doseurs (4).

4. Encrier selon la revendication 1 ou 2, **caractérisé en ce que** les corps de support présentent des tourillons (18) décalés de manière excentrique, par lesquels ils sont montés en rotation dans des alésages (17) décalés de manière excentrique dans les éléments doseurs (4).

5. Encrier selon l'une des revendications 1 à 4, **caractérisé en ce que** les plats (16) sur les corps de support (15, 19) présentent un rayon (r) vers l'intérieur, qui correspond environ au rayon de la surface périphérique du rouleau d'encrier (2).

6. Encrier selon la revendication 1, **caractérisé en ce que** les guides (5) destinés à recevoir les éléments doseurs (4) sont d'une configuration en forme de fourche, des extrémités (23) des guides (5) présentant des plats (16) formant les zones de support.
